# FASCICULE DE BREVET EUROPEEN

(11) **EP 0 826 132 B1**
(45) Date de publication et mention de la délivrance du brevet: **27.01.1999**
(21) Numéro de dépôt: 96913598.7
(22) Date de dépôt: 17.04.1996
(51) Int. Cl.: F27D 3/16, F27D 23/02, F27D 1/16

(54) **PROCEDE DE MONTAGE D'UNE BUSE D'INJECTION DE GAZ EN TRAVERSEE D'UNE PAROI ET MOYENS POUR LA MISE EN OEUVRE DU PROCEDE**
BEFESTIGUNGSVERFAHREN EINER GASEINSPRITZDÜSE DURCH EINE WAND UND VORRICHTUNG DAFÜR
PROCESS FOR FITTING A GAS-INJECTING NOZZLE IN A WALL AND MEANS FOR CARRYING OUT THIS PROCESS

(30) Priorité: 20.04.1995 FR 9504948
(43) Date de publication de la demande: 04.03.1998
(73) Titulaire: SOCIETE FINANCIERE DE GESTION, 59100 Roubaix (FR)
(72) Inventeur: SIMOENS, Hervé, 59700 Marcq-en-Baroeul (FR)
(74) Mandataire: Ecrepont, Robert
(86) Numéro de dépôt international: FR9600581
(87) Numéro de publication internationale: WO9633380

(56) Documents cités:
- DE-A- 3 907 887
- DE-U- 9 201 690
- GB-A- 2 140 142
- US-A- 4 373 909

## Description

L'invention se rapporte à un procédé de montage d'une buse d'injection de gaz en traversée d'une paroi d'une installation.

Elle se rapporte également aux moyens pour la mise en oeuvre du procédé et, à cet effet, elle se rapporte à un dispositif de montage d'une buse d'injection de gaz en traversée d'une paroi d'une installation.

Elle se rapporte également aux buses conçues pour être montées à l'aide de tels dispositifs de montage, en aval de dispositif d'injection de gaz pour la décharge brutale de gaz en prévention du colmatage d'une installation, telle celle en vue de la fabrication de ciment.

Dans ces installations, la matière à en effet tendance à s'agglutiner en différents points de son parcours et, par conséquent, ces amas doivent périodiquement être éliminés.

Pour cette élimination, il est connu depuis longtemps de prévoir dans la paroi de ces installations des ouvertures telles des regards normalement fermés par des bouchons et qui, après retrait de ces bouchons, permettent à un agent d'introduire au travers dudit regard une barre de décolmatage avec laquelle, il gratte et/ou brise les accumulations.

Ce travail est pénible et peut même être dangereux, aussi, il est de plus en plus souvent fait appel à des dispositifs de montage à demeure d'une buse d'injection brusque d'air issu, par exemple, d'un canon à air monté à l'extérieur de l'installation.

Initialement, la buse d'injection était simplement scellée dans une brique de forme trouvant place parmi les briques constituant la paroi.

Le canal de cette buse, d'une part, débouche à son extrémité avant, à l'intérieur de l'installation dans une zone où s'agglutine la matière et, d'autre part, se raccorde à l'extérieur de l'installation directement ou via une conduite intermédiaire sur des moyens de production d'une décharge brusque de gaz.

Lors du scellement de la buse dans la brique de forme, la buse et la brique de forme ont une face avant qui doit être positionnée à l'arase de la face intérieure de la paroi, car tout décrochement serait de nature à favoriser, tant l'usure des faces avant de la buse ou de la brique de forme, que la création d'amas de matière.

Cette usure est provoquée par la température et l'agressivité des matériaux circulant dans l'installation. Après usure, la brique est cassée pour déloger la buse et la remplacer par une autre buse qui sera scellée de la même manière.

Pour éviter d'avoir à recasser la brique, il est connu de sceller la buse dans un bouchon monté de manière amovible dans un logement complémentaire de la brique de forme scellée dans la paroi.

Pour obtenir selon cette solution le positionnement relativement strict de la face avant de la buse, le logement de la brique de forme et le bouchon logeant la buse sont de formes coniques complémentaires, de sorte que la buse est positionnée à la fois radialement et longitudinalement.

Lorsqu'on estime que la face avant est usée, c'est à dire qu'elle est creusée trop profondément, on retire le bouchon et donc la buse et on les remplace par un ensemble neuf.

Cette opération qui n'est pas en soi très coûteuse sur le plan du matériel échangé est, par contre, pénalisante en raison du temps nécessaire à l'intervention et de la fréquence de celle-ci.

On connaît également, dans un autre domaine technique qui est la fabrication d'acier, une buse de diamètre GB-A-2.140.142 constant qui, pour la réparation du fond du creuset, est déplacée vers l'intérieur du creuset et au delà de la face obtenue aprés réparation par recharge du fond du creuset.

Un des résultats que l'invention vise à obtenir est un procédé de montage du type précité qui permet de remédier aux inconvénients évoqués ci dessus.

A cet effet, l'invention a pour objet un tel procédé de montage d'une buse d'injection du type précité notamment caractérisé en ce que :
- on associe à la buse une portée externe de forme complémentaire à la portée dite interne du passage aménagé dans la brique de forme et ces portées interne et externe complémentaires ont au jeu de montage près, des sections identiques et s'étendent axialement sur des longueurs respectives telles qu'elles permettent un coulissement de la buse avec sa portée externe dans la portée interne du passage sur une distance telle que, non seulement la buse peut être mise en place dans le passage par translation axiale jusqu'à ce que sa face avant soit à l'arase de la face interne de la paroi, mais peut encore se déplacer au delà et, au montage,
- on place la buse en regard du passage aménagé dans la brique de forme,
- on commande le déplacement en translation axiale de la buse permettant d'en régler sa position au long de l'axe longitudinal du passage et d'amener sa face avant en une position initiale souhaitée,
- on verrouille la buse dans cette position initiale souhaitée et,
- au moins périodiquement, pour compenser l'usure de la face avant de cette buse, on l'engage plus en avant dans le passage de la brique de forme jusqu'à ce que la face avant de ladite buse se retrouve dans une position similaire à la position initiale.

Elle se rapporte également aux moyens pour la mise en oeuvre du procédé.

Elle a également pour objet les buses conçues pour être montées à l'aide de ces moyens.

L'invention sera bien comprise à l'aide de la description ci-après faite à titre d'exemple non limitatif en regard du dessin ci-annexé qui représente schématiquement:
- figures 1 à 3 : vue en coupe axiale d'une buse en traversée d'une paroi,
- figure 4 : un témoin d'usure en coupe axiale.

En se reportant au dessin, on voit que, pour éliminer périodiquement les accumulations de matières pouvant se créer dans un volume prédéterminé tel celui défini par la paroi 1 d'un four, il est prévu de monter en divers endroits, en traversée de cette paroi, des buses 2 d'injection brusque de gaz.

De manière classique, ces buses 2 d'injection brusque de gaz sont raccordées à l'extérieur du volume à des moyens 3 pour générer une décharge brusque de gaz et la buse d'injection traverse la paroi 1 pour déboucher à l'intérieur du volume.

Egalement, de manière connue, pour le montage de la buse d'injection dans la paroi, est insérée une brique 5 dite de forme qui prend place dans la paroi et délimite un passage 6 qui reçoit la buse 2, dont le canal 9 :
- d'une part, débouche sur la face avant 7 de la buse à l'intérieur du volume où s'agglutine la matière et,
- d'autre part, se raccorde du coté opposé à celui débouchant dans le four, directement ou via une conduite 8 de liaison sur les moyens 3 de production d'une décharge brusque de gaz.

Généralement, le canal 9 de la buse présente une section qui, au moins dans un plan, s'évase en direction du volume à traiter.

Notamment, pour limiter l'usure de la face avant 7 de la buse d'injection 2, lors du montage, cette face avant 7 est positionnée à l'arase de la face 10 dite intérieure de la paroi dans laquelle la buse est logée.

Selon une caractéristique essentielle du procédé selon l'invention :
- on associe à la buse 2 une portée externe 11 de forme complémentaire à la portée 12 dite interne du passage 6 aménagé dans la brique de forme et ces portées interne et externe complémentaires ont au jeu de montage près, des sections identiques et s'étendent axialement sur des longueurs respectives telles qu'elles permettent un coulissement de la buse 2 avec sa portée externe 11 dans la portée interne 12 du passage 6 sur une distance telle que, non seulement la buse peut être mise en place dans le passage par translation axiale jusqu'à ce que sa face avant soit à l'arase de la face interne de la paroi, mais peut encore se déplacer au delà et, au montage,
- on place la buse en regard du passage 6 aménagé dans la brique de forme,
- on commande le déplacement en translation axiale de la buse 2 permettant d'en régler sa position au long de l'axe longitudinal 13 du passage et d'amener sa face avant en une position initiale souhaitée,
- on verrouille la buse dans cette position initiale souhaitée et,
- au moins périodiquement, pour compenser l'usure de la face avant de cette buse, on l'engage plus en avant dans le passage de la brique de forme jusqu'à ce que la face avant de ladite buse se retrouve dans une position similaire à la position initiale.

On installe au moins à proximité de la buse, voire on l'intègre dans la buse, un moyen 14 de contrôle au moins indirect de l'usure de la face avant de la buse.

Selon une caractéristique de l'invention, les moyens pour la mise en oeuvre du procédé comprennent :
- d'une part, associée à la buse, une portée externe 11 de forme complémentaire à la portée dite interne 12 du passage 6 aménagé dans la brique de forme et ces portées interne 11 et externe 12 complémentaires ont, au jeu de montage près, des sections identiques et s'étendent axialement sur des longueurs respectives telles qu'elles permettent un coulissement de la buse 2 avec sa portée externe 11 dans la portée interne 12 du passage 6 sur une distance telle que non seulement la buse peut être mise en place par translation axiale jusqu'à ce que sa face avant soit à l'arase de la face interne de la paroi, mais peut encore se déplacer au delà et,
- d'autre part, cette buse est associée à la paroi par des moyens 15, 16 de commande en translation axiale permettant :
- tant de régler la position de la buse au long de l'axe longitudinal du passage et, ce faisant, à partir de sa position initiale, de pouvoir l'engager plus en avant pour compenser au fur et à mesure l'usure de sa face avant,
- que de verrouiller la buse dans la position souhaitée.

Ces dispositions sont très avantageuses car, au lieu de remplacer systématiquement la buse partiellement usée, périodiquement et au fur à mesure de l'usure, on l'engage plus profondément dans le passage, de manière que la face avant soit à chaque fois repositionnée sensiblement à l'arase de la face interne de la paroi, ce qui réduit grandement la fréquence de remplacement de la buse.

Pour constituer ces moyens de commande 16, la paroi comprend, solidarisée à sa face externe qui, généralement, est tapissée de tôle, au moins un support 17 d'un dispositif 18 de réglage du positionnement axial de la buse.

Dans une forme préférée de réalisation, le dispositif 18 de réglage du positionnement axial de la buse coopère avec la conduite 8 de liaison entre la buse 2 et les moyens 3 de production de la décharge brutale de gaz.

De préférence, pour constituer le dispositif de réglage du positionnement axial entre la conduite de liaison et le support, est interposé au moins un simple système vis 19 et écrou 20 et, par exemple, la conduite est pourvue au moins indirectement d'un filetage 19 coopérant avec une bague taraudée 20 qui, par rapport au support 17, est libre en rotation, mais immobilisée en translation.

Bien évidemment, la bague taraudée 20 comporte des moyens 21 de préhension facilitant sa commande en rotation.

Le filetage avec lequel la bague taraudée 20 coopère peut être réalisé sur la surface externe d'un manchon rapporté sur la conduite de liaison 8.

Pour son immobilisation en translation par rapport au support, la bague peut présenter une gorge 22 périphérique dans laquelle peut être engagé le bord 23 de l'orifice d'une plaque 24 scindée en deux parties et fixée par ailleurs au support 17.

Sous réserve de présenter les caractéristiques précitées, la buse peut être conçue en toute matière compatible avec sa fonction.

Elle peut, par exemple, être constituée en matériau ferreux inoxydable réfractaire ou en béton réfractaire.

Dans le cas d'une buse en matériau réfractaire non métallique, son canal peut être tapissé d'une feuille 50 métallique en matériaux inoxydable, notamment réfractaire.

On peut prévoir également autour de la buse un manchon cylindrique en matériau inoxydable.

Pour améliorer le coulissement de la portée externe dans la portée interne du passage, celle-ci peut de même manière être tapissée avec une couche de matériau convenable tel un tissu ou une tresse en fibres céramiques ou un fourreau métallique rapporté et fixé, par exemple, par des pattes d'ancrage dans la paroi.

Pour assurer une bonne étanchéité entre les portées interne et externe, il est avantageux de prévoir au moins un cordon d'étanchéité 27 qui peut être logé dans une gorge 28 que présente l'une des portées interne et externe.

Dans une forme de réalisation, la conduite prolongeant le canal constitué dans la buse est associée de manière amovible sur la buse et l'extrémité correspondante de cette conduite présente des moyens 29 de fixation sur la face arrière de la buse, tels une bride d'ancrage.

Si nécessaire, il sera prévu des moyens d'étanchéité 30 entre cette bride et la face arrière de la buse.

Afin de déterminer le moment et l'amplitude de l'avance à communiquer à la buse dès que l'usure subie par sa face avant dépasse une certaine valeur, le dispositif de montage comprend un témoin 14 d'usure monté au travers de la paroi, ceci à proximité immédiate de la buse, afin que l'usure constatée coïncide au moins sensiblement avec celle de la face avant de la buse.

Comme indiqué précédemment, ce témoin d'usure peut être logé soit dans la brique de forme, soit directement dans le matériau délimitant le canal de la buse.

Le témoin d'usure peut être constitué par une tige 31 portant à son extrémité située du coté du volume à traiter, un bloc 32 de matériau identique à celui constituant la buse.

En retirant cette tige et en examinant la longueur du bloc de matériau, on déterminera le coulissement à imposer à la buse pour replacer sa face avant en sa position initiale prédéterminée.

Il est possible également de signaler automatiquement l'usure dès que celle-ci atteint un certain seuil.

Par exemple, le bloc de matériau pourra être constitué d'une pièce étagée, par exemple, par empilement de plusieurs disques 33 de diamètres décroissants, ceci depuis l'extrémité située à l'avant, ce bloc de matière venant se loger dans une cavité formée elle même d'autant d'alésages 34 de sections décroissantes,
- chaque alésage étant de section supérieure ou égale à celle du disque qui lui correspond, mais inférieure à celle du disque précédent, c'est à dire celle située plus prés que lui de l'intérieur du volume,
- la profondeur des deuxième au dernier alésages étant supérieure à l'épaisseur des disques correspondants et,
- la pièce étagée étant, par un moyen élastique 35 soumise à une traction orientée vers l'extérieur du volume, de sorte que, lorsque le plus grand disque est usé du fait de la traction exercée sur la tige, celle ci se déplace jusqu'à ce que le disque suivant prenne appui contre le fond de l'étage suivant de l'alésage, ce déplacement de la tige amène son extrémité plus en saillie à l'extérieur de la paroi permettant ainsi un contrôle visuel de l'usure et de la nécessité de repositionner la buse.

## Revendications

1. Procédé de montage d'une buse d'injection de gaz en traversée d'une paroi d'une installation pour la décharge brutale de gaz en prévention du colmatage de l'installation,
cette paroi comprenant une brique de forme insérée délimitant un passage recevant la buse présentant un canal (9) dont la section s'évase en direction du volume à traiter :
- d'une part, débouche sur la face avant (7) de la buse à l'intérieur du volume où s'agglutine de la matière et,
- d'autre part, se raccorde du coté opposé à celui débouchant dans le four, sur des moyens (3) de production d'une décharge brusque de gaz,
ce procédé étant **CARACTERISE** en ce que :
- on associe à la buse (2) une portée externe (11) de forme complémentaire à la portée (12) dite interne du passage (6) aménagé dans la brique de forme et ces portées interne et externe complémentaires ont au jeu de montage près, des sections identiques et s'étendent axialement sur des longueurs respectives telles qu'elles permettent un coulissement de la buse (2) avec sa portée externe (11) dans la portée interne (12) du passage (6) sur une distance telle que, non seulement la buse peut être mise en place dans le passage par translation axiale jusqu'à ce que sa face avant soit à l'arase de la face interne de la paroi, mais peut encore se déplacer au delà et, au montage,
- on place la buse en regard du passage (6) aménagé dans la brique de forme,
- on commande le déplacement en translation axiale de la buse (2) permettant d'en régler sa position au long de l'axe longitudinal (13) du passage et d'amener sa face avant en une position initiale souhaitée,
- on verrouille la buse dans cette position initiale souhaitée et,
- au moins périodiquement, pour compenser l'usure de la face avant de cette buse, on l'engage plus en avant dans le passage de la brique de forme jusqu'à ce que la face avant de ladite buse se retrouve dans une position similaire à la position initiale.

2. Procédé de montage d'une buse d'injection de gaz selon la revendication 1 **caractérisé** en ce que on installe à proximité de la buse un moyen (14) de contrôle au moins indirect de l'usure de la face avant de la buse.

3. Moyens pour la mise en oeuvre du procédé selon les revendications 1 ou 2 **caractérisés** en ce que ces moyens comprennent :
- d'une part, associée à la buse, une portée externe (11) de forme complémentaire à la portée dite interne (12) du passage (6) aménagé dans la brique de forme et ces portées interne (11) et externe (12) complémentaires ont, au jeu de montage près, des sections identiques et s'étendent axialement sur des longueurs respectives telles qu'elles permettent un coulissement de la buse (2) avec sa portée externe (11) dans la portée interne (12) du passage (6) sur une distance telle que non seulement la buse peut être mise en place par translation axiale jusqu'à ce que sa face avant soit à l'arase de la face interne de la paroi, mais peut encore se déplacer au delà et,
- d'autre part, cette buse est associée à la paroi par des moyens (15,16) de commande en translation axiale permettant :
. tant de régler la position de la buse au long de l'axe longitudinal du passage et, ce faisant, à partir de sa position initiale, de pouvoir l'engager plus en avant pour compenser au fur et à mesure l'usure de sa face avant,
. que de verrouiller la buse dans la position souhaitée.

4. Moyens pour la mise en oeuvre du procédé selon la revendication 3 **caractérisés** en ce que pour constituer ces moyens de commande (16), la paroi comprend, solidarisée à sa face externe au moins un support (17) d'un dispositif (18) de réglage du positionnement axial de la buse.

5. Moyens pour la mise en oeuvre du procédé selon la revendication 4 **caractérisés** en ce que le dispositif (18) de réglage du positionnement axial de la buse coopère avec une conduite (8) de liaison interposée entre la buse (2) et les moyens (3) de production de la décharge brutale de gaz.

6. Moyens pour la mise en oeuvre du procédé selon la revendication 5 **caractérisés** en ce que pour constituer le dispositif de réglage du positionnement axial entre la conduite de liaison et le support, est interposé au moins un simple système vis (19) et écrou (20).

7. Moyens pour la mise en oeuvre du procédé selon la revendication 6 **caractérisés** en ce que la conduite est pourvue au moins indirectement d'un filetage (19) coopérant avec une bague taraudée (20) qui, par rapport au support (17), est libre en rotation, mais immobilisée en translation.

8. Moyens pour la mise en oeuvre du procédé selon la revendication 3 **caractérisés** en ce qu'ils comprennent un témoin (14) d'usure monté au travers de la paroi, ceci à proximité immédiate de la buse, afin que l'usure constatée coïncide au moins sensiblement avec celle de la face avant de la buse.

9. Moyens pour la mise en oeuvre du procédé selon la revendication 8 **caractérisés** en ce que :
- le témoin d'usure est constitué par une tige (31) portant à son extrémité située du coté du volume à traiter, un bloc (32) de matériau identique à celui constituant la buse et,
- le bloc de matériau est constitué d'une pièce étagée, par empilement de plusieurs disques (33) de diamètres décroissants, ceci depuis l'extrémité située à l'avant, ce bloc de matière venant se loger dans une cavité formée elle même d'autant d'alésages (34) de sections décroissantes,
- chaque alésage étant de section supérieure ou égale à celle du disque qui lui correspond, mais inférieure à celle du disque précédent, c'est à dire celle située plus prés que lui de l'intérieur du volume,
- la profondeur des deuxième au dernier alésages étant supérieure à l'épaisseur des disques correspondants et,
- la pièce étagée étant, par un moyen élastique (35) soumise à une traction orientée vers l'extérieur du volume, de sorte que, lorsque le plus grand disque est usé du fait de la traction exercée sur la tige, celle ci se déplace jusqu'à ce que le disque suivant prenne appui contre le fond de l'étage suivant de l'alésage, ce déplacement de la tige amène son extrémité plus en saillie à l'extérieur de la paroi permettant ainsi un contrôle visuel de l'usure et de la nécessité de repositionner la buse.

10. Buse d'injection de gaz montée au travers d'une paroi **caractérisée** en ce qu'elle est pourvue des moyens selon l'une quelconque des revendications 3 à 9.

## Patentansprüche

1. Verfahren zum Befestigen einer Gaseinspritzdüse durch eine Wandung einer Anlage zum abrupten völligen Ausleiten von Gas zur Verhinderung eines Zusetzens der Anlage,
wobei diese Wandung einen eingesetzten Formstein aufweist, in welchem ein Durchlaß zur Aufnahme der Düse ausgebildet ist, welche einen Kanal (9) besitzt, dessen Querschnitt zu dem zu behandelnden Raum hin erweitert und
- zum einen auf der Vorderseite (7) der Düse im Inneren des Raumes mündet, wo sich das Material zusammenballt, und
- zum anderen an der Seite, die gegenüber der in den Ofen mündenden Seite liegt, an Einrichtungen (3) zur Herbeiführung einer abrupten Gasausleitung angeschlossen ist,
**dadurch GEKENNZEICHNET**, daß
- der Düse (2) ein äußerer Bereich (11) zugeordnet ist, dessen Form komplementär zu dem sogenannten inneren Bereich (12) des in dem Formstein ausgebildeten Durchlasses (6) ist und diese komplementären inneren und äußeren Bereiche knapp am Einbauspiel identische Querschnitte aufweisen und sich axial über eine jeweilige Länge erstrecken, die so gehalten ist, daß sie eine Gleitbewegung der Düse (2) mit ihrem äußeren Bereich (11) in den inneren Bereich (12) des Durchlasses (6) über einen solchen Abstand ermöglicht, daß die Düse nicht nur durch axiale Verschiebung soweit in den Durchlaß eingesetzt werden kann, bis ihre Vorderseite bündig mit der Innenseite der Wandung abschließt, sondern auch beim Einbau darüber hinaus verschieblich ist,
- daß die Düse gegenüber dem in dem Formstein ausgebildeten Durchlaß (6) eingesetzt wird,
- daß die Verlagerung der Düse (2) unter axialer Verschiebung so gesteuert wird, daß dabei eine Einstellung ihrer Position entlang der Längsachse (13) des Durchlasses möglich ist und ihre Vorderseite in eine gewünschte Ausgangsposition gebracht werden kann,
- daß die Düse in dieser gewünschten Ausgangsposition verriegelt wird, und
- daß zumindest in periodischen Abständen zum Ausgleich der Abnutzung der Vorderseite dieser Düse selbige noch weiter vor dem Durchlaß in dem Formstein in Eingriff gebracht wird, bis die Vorderseite der Düse sich wieder in einer zur Ausgangsstellung ähnlichen Position befindet.

2. Verfahren zum Befestigen einer Gaseinspritzdüse nach Anspruch 1, **dadurch gekennzeichnet**, daß in der Nähe der Düse eine Einrichtung (14) zumindest zum indirekten Steuern der Abnutzung der Vorderseite der Düse eingebaut wird.

3. Vorrichtung zur Durchführung des Verfahrens nach den Ansprüchen 1 oder 2, **dadurch gekennzeichnet**, daß diese Vorrichtung folgendes aufweist:
- zum einen einen äußeren Bereich (11), welcher der Düse zugeordnet ist und dessen Form komplementär zur Form des sogenannten inneren Bereichs (12) des in dem Formstein ausgebildeten Durchlasses ist, wobei diese komplementären inneren (11) und äußeren (12) Bereiche knapp am Einbauspiel identische Querschnitte aufweisen und axial über eine jeweilige Länge verlaufen, die so gehalten ist, daß sie eine Gleitbewegung der Düse (2) mit ihrem äußeren Bereich (11) in den inneren Bereich (12) des Durchlasses (6) über einen solchen Abstand ermöglicht, daß die Düse nicht nur durch axiale Verschiebung soweit in den Durchlaß eingesetzt werden kann, bis ihre Vorderseite bündig mit der Innenseite der Wandung abschließt, sondern auch beim Einbau darüber hinaus verschieblich ist,
- daß diese Düse zum anderen an der Wandung mittels Einrichtungen (15, 16) zum Steuern der axialen Verschiebung befestigt ist, welche folgendes ermöglicht:
• sowohl die Regelung der Position der Düse entlang der Längsachse des Durchlasses, und zwar ab ihrer Ausgangsstellung, um sie noch weiter vorne in Eingriff zu bringen, um jeweils die Abnutzung an ihrer Vorderseite entsprechend auszugleichen,
• aus auch die Düse in der gewünschten Position verriegelt wird.

4. Vorrichtung zur Durchführung des Verfahrens nach Anspruch 3, **dadurch gekennzeichnet**, daß zur Bildung dieser Steuereinrichtung (16) die Wandung mindestens einen Träger (17) für eine Vorrichtung (18) zur axialen Positionseinstellung der Düse aufweist, welche fest mit der Außenseite verbunden ist.

5. Vorrichtung zur Durchführung des Verfahrens nach Anspruch 4, **dadurch gekennzeichnet**, daß die Vorrichtung (18) zur axialen Positionseinstellung der Düse mit einer Verbindungsleitung (8) zusammenwirkt, welche zwischen die Düse (2) und die Einrichtung (3) zum Herbeiführen der abrupten Gasausleitung eingesetzt ist.

6. Vorrichtung zur Durchführung des Verfahrens nach Anspruch 5, **dadurch gekennzeichnet**, daß zur Bildung der Vorrichtung zur axialen Positionseinstellung zwischen der Verbindungsleitung und dem Träger mindestens ein einfaches System aus Schraube (19) und Mutter (20) eingesetzt ist.

7. Vorrichtung zur Durchführung des Verfahrens nach Anspruch 6, **dadurch gekennzeichnet**, daß die Leitung zumindest indirekt mit einem Gewinde (19) versehen ist, welches mit einem Gewindering (20) zusammenwirkt, der gegenüber dem Träger (17) frei drehbar, jedoch gegenüber einer Verschiebebewegung festgestellt ist.

8. Vorrichtung zur Durchführung des Verfahrens nach Anspruch 3, **dadurch gekennzeichnet**, daß sie einen Abnutzungsanzeiger (14) aufweist, der durch die Wandung hindurch eingebaut ist, und zwar in unmittelbarer Nähe zur Düse, damit die festgestellte Abnutzung zumindest im wesentlichen mit der Abnutzung der Vorderseite der Düse übereinstimmt.

9. Vorrichtung zur Durchführung des Verfahrens nach Anspruch 8, **dadurch gekennzeichnet**, daß
- der Abnutzungsanzeiger aus einem Schaft (31) besteht, welchen an seinem auf der Seite des zu behandelnden Raumes liegenden Ende einen Block (32) aus einem Material trägt, das mit dem Material identisch ist, aus dem die Düse besteht, und
- der Materialblock aus einem mehrstufigen Teil durch Übereinanderlegen mehrerer Scheiben (33) von immer kleinerem Durchmesser gebildet ist, der von dem am weitesten vorn liegenden Ende aus abnimmt, wobei dieser Materialblock in einem Hohlraum zu liegen kommt, welcher seinerseits mit ebenso vielen Bohrungen (34) mit abnehmendem Querschnitt versehen ist,
- wobei jede Bohrung einen Querschnitt aufweist, der größer ist als der Querschnitt der ihr entsprechenden Scheibe oder diesem gleich, aber kleiner als der Querschnitt der vorhergehenden Scheibe, d. h. der Scheibe, die näher als diese zum Inneren des Raumes hin liegt,
- wobei die Tiefe der zweiten bis letzten Bohrung größer ist als die Dicke der entsprechenden Scheiben, und
- auf das mehrstufige Teil mittels einer elastischen Einrichtung (35) eine zum Außenraum des Raumes hin gerichtete Zugkraft einwirkt, so daß dann, wenn die größte Scheibe abgenutzt ist, wegen der Einwirkung der Zugkraft auf den Schaft dieser sich soweit verlagert, bis sich die nachfolgende Scheibe gegen den Boden der nachfolgenden Stufe der Bohrung anlegt, wobei diese Verlagerung des Schaftes dessen Ende weiter nach außen aus der Wandung vorstehen läßt und somit eine Sichtkontrolle der Abnutzung und auf die Notwendigkeit einer Nachpositionierung der Düse ermöglicht.

10. Gaseinspritzdüse, die durch eine Wandung hindurch eingebaut ist, **dadurch gekennzeichnet**, daß sie Einrichtungen und Mittel nach einem der Ansprüche 3 bis 9 aufweist.

## Claims

1. A process for mounting a gas-injection nozzle in a wall of an installation for the sudden discharge of gas to prevent clogging of the installation,
this wall comprising an inserted shaped brick delimiting a passage receiving the nozzle provided with a channel (9), the cross-section of which widens in the direction of the space to be treated [and which]:
- firstly, opens into the front face (7) of the nozzle inside the space where material sticks together, and
- secondly, at the end opposite that opening into the furnace, is connected to means (3) for producing a sudden discharge of gas,
this process being characterised in that:
- the nozzle (2) has an outer bearing surface (11) of a shape complementary to the inner bearing surface (12) of the passage (6) provided in the shaped brick, and these complementary inner and outer bearing surfaces have, except for the mounting clearance, identical cross-sections and extend axially over respective lengths, enabling the outer bearing surface (11) of the nozzle (2) to slide inside the inner bearing surface (12) of the passage (6) over a distance such that not only can the nozzle be positioned in the passage by axial translation until its front face is flush with the inner face of the wall, but can also be displaced beyond that, and, for mounting,
- the nozzle is arranged opposite the passage (6) provided in the shaped brick,
- the axial translation of the nozzle (2) is controlled, enabling its position along the longitudinal axis (13) of the passage to be adjusted and its front face to be moved into a desired initial position,
- the nozzle is locked in this desired initial position, and
- at least periodically, in order to compensate for wear to the front face of this nozzle, it is moved further forward in the passage in the shaped brick until the front face of the said nozzle is once more in a position similar to the initial position.

2. A process for mounting a gas injection nozzle according to claim 1, characterised in that a means (14) for at least indirectly monitoring the wear to the front face of the nozzle is arranged in proximity thereto.

3. Means for implementing the process according to claims 1 and 2, characterised in that these means comprise:
- firstly, associated with the nozzle, an outer bearing surface (11) of a shape complementary to the inner bearing surface (12) of the passage (6) provided in the shaped brick, and these complementary inner (11) and outer (12) bearing surfaces have, except for the mounting clearance, identical cross-sections and extend axially over respective lengths, enabling the outer bearing surface (11) of the nozzle (2) to slide inside the inner bearing surface (12) of the passage (6) over a distance such that not only can the nozzle be positioned by axial translation until its front face is flush with the inner face of the wall, but can also be displaced beyond that, and
- secondly, this nozzle is connected to the wall by axial translation control means (15, 16) enabling:
• the position of the nozzle along the longitudinal axis of the passage to be adjusted and, in so doing, starting from its initial position, the nozzle to be moved further forwards to compensate for wear to its front face as it happens, and
• the nozzle to be locked in the desired position.

4. Means for implementing the process according to claim 3, characterised in that, to form these control means (16), the wall comprises, connected to its outer face, at least one support (17) for a device (18) for adjusting the axial position of the nozzle.

5. Means for implementing the process according to claim 4, characterised in that the device (18) for adjusting the axial position of the nozzle co-operates with a connecting conduit (8) interposed between the nozzle (2) and the means (3) for producing the sudden discharge of gas.

6. Means for implementing the process according to claim 5, characterised in that, to form the device for adjusting the axial position, at least one simple nut (20) and bolt (19) system is interposed between the connecting conduit and the support.

7. Means for implementing the process according to claim 6, characterised in that the conduit is provided at least indirectly with a thread (19) co-operating with a threaded ring (20) which, relative to the support (17), is freely rotatable, but translationally fixed.

8. Means for implementing the process according to claim 3, characterised in that they comprise a wear indicator (14) mounted in the wall in direct proximity to the nozzle so that the wear detected coincides at least substantially with the wear to the front face of the nozzle.

9. Means for implementing the process according to claim 8, characterised in that:
- the wear indicator is formed by a rod (31) carrying, at its end directed towards the space to be treated, a block (32) of material identical to that forming the nozzle, and
- the block of material comprises a tiered component formed by stacking a plurality of discs (33) of decreasing diameter starting from the front end, this block of material being accommodated in a cavity, itself correspondingly formed by bores (34) of decreasing cross-section,
- each bore having a cross-section greater than or equal to that of the associated disc, but smaller than that of the preceding disc, i.e. the disc located closer to the interior of the space,
- the depth of the second to the last bore being greater than the thickness of the corresponding discs, and
- the tiered component being subjected, by a resilient means (35), to traction in the direction of the exterior of the space in such a manner that, when the largest disc is worn due to the traction exerted on the rod, the latter is displaced until the following disc rests against the base of the following tier of the bore, and this displacement of the rod causes its end to project further from the exterior of the wall, thus permitting visual monitoring of the amount of wear and the need to reposition the nozzle.

10. A gas injection nozzle mounted in a wall, characterised in that it is provided with means according to any one of claims 3 to 9.
